# FASCICULE DE BREVET EUROPEEN

(11) **EP 1 147 345 B1**
(45) Date de publication et mention de la délivrance du brevet: **30.03.2005**
(21) Numéro de dépôt: 00900659.4
(22) Date de dépôt: 25.01.2000
(51) Int. Cl.: F24F 13/068, F24F 3/16, F24F 9/00

(54) **DISPOSITIF DE DIFFUSION D'AIR STERILE**
VORRICHTUNG ZUR VERTEILUNG VON STERILER LUFT
DEVICE FOR DIFFUSING STERILE AIR

(30) Priorité: 26.01.1999 FR 9900817
(43) Date de publication de la demande: 24.10.2001
(73) Titulaire: Ultra Propre Nutrition Industrie Recherche (U.N.I.R.), 75008 Paris (FR)
(72) Inventeur: BEUDON, Didier, F-78120 Rambouillet (FR); BRIDENNE, Pierre, F-91470 Forges-les-Bains (FR)
(74) Mandataire: Ahner, Francis
(86) Numéro de dépôt international: PCT/FR2000/000161
(87) Numéro de publication internationale: WO 2000/045097

(56) Documents cités:
- WO-A-97/40325
- US-A- 5 425 793
- US-A- 5 655 963

## Description

La présente invention concerne de manière générale la protection rapprochée d'un poste de travail situé dans une atmosphère contaminée, et plus particulièrement un dispositif de protection rapprochée de produits sensibles à la contamination par des agents contaminants véhiculés par l'ambiance, lesdits produits étant positionnés sur un plan de travail tel qu'un convoyeur.

L'invention trouve une application particulièrement avantageuse dans le domaine de l'industrie agro-alimentaire ou pharmaceutique où les produits sont généralement sensibles à la contamination véhiculée par l'ambiance au cours de leur élaboration, et lors de leur transport sur un convoyeur avant leur conditionnement.

Un tel dispositif selon l'invention permet de protéger notamment un plan de travail individuel d'élaboration et/ou de transport de tels produits sensibles, tel qu'un convoyeur sur lequel sont positionnés lesdits produits, par diffusion d'une veine d'air stérile selon une direction sensiblement perpendiculaire ou parallèle audit convoyeur, ledit dispositif s'étendant le long dudit convoyeur.

Dans certains cas, il se peut que le dispositif de protection rapprochée tel que précité présente au moins une extrémité accolée à une paroi de sorte qu'il existe un intervalle d'air entre ladite paroi et ladite extrémité.

Cette paroi est par exemple une paroi de sortie de machine tel qu'un four, s'élevant verticalement et présentant une ouverture débouchant sur ledit plan de travail protégé par le dispositif de protection.

Cette paroi peut aussi ètre une paroi d'extrémité d'un autre dispositif de protection rapprochée similaire, mis au bout dudit dispositif de protection sans fixation mécanique, pour constituer avec celui-ci un assemble de protection rapprochée d'un plan de travail de grande longueur.

Les extrémités d'un tel dispositif de protection déjà connu, sont généralement fermées par des parois étanches, et l'intervalle d'air créé entre ladite paroi et ladite l'extrémité accolée du dispositif constitue une zone à risque où des inductions d'air ambiant contaminé peuvent se produire. L'induction d'air ambiant contaminé produit par aspiration, consiste en un flux d'air contaminé dirigé vers le plan de travail où sont disposés les produits sensibles. Ce flux d'air contaminé se mélange alors à la veine d'air stérile diffusée par le dispositif de protection et la pollue.

Pour pallier cet inconvénient, la présente invention propose une installation selon la revendication 1.

Selon d'autres caractéristiques avantageuses et non limitatives de l'invention :
a) le dispositif comprend une gaine en matériau souple diffusant une veine d'air stérile selon une direction verticale sensiblement perpendiculaire audit plan de travail, ladite gaine étant formée d'une paroi supérieure quasi-étanche et d'une paroi inférieure poreuse réalisée en matériau souple perforé, s'étendant longitudinalement selon l'axe de la gaine et délimitant entre elles un conduit d'alimentation d'air stérile, et ladite extrémité de la gaine étant formée par une paroi poreuse réalisée en matériau souple perforé ;
b) ladite paroi d'extrémité et la paroi longitudinale inférieure poreuse de la gaine sont réalisées en un matériau de même porosité ;
c) le matériau souple perforé constituant la paroi longitudinale inférieure poreuse et ladite paroi d'extrémité de la gaine est un tissu synthétique tel qu'un tissu polyester ou polypropylène ;
d) chaque bord longitudinal de la paroi longitudinale supérieure de ladite gaine est prolongé par une jupe qui s'étend verticalement en direction du plan de travail et qui constitue un moyen de diffusion d'air stérile à vitesse rapide par rapport à la paroi longitudinale inférieure poreuse de la gaine qui diffuse l'air stérile à vitesse lente ;
e) le dispositif comprend une pluralité de gaines en matériau souple juxtaposées de sorte que leurs axes soient parallèles et disposés dans un même plan parallèle au plan de travail, lesdites gaines couvrant toute la largeur dudit plan de travail. Selon une variante préférentielle de ce dispositif le bord longitudinal externe de la paroi supérieure quasi-étanche de la gaine située à chaque extrémité de la juxtaposition de gaines, est prolongé par une jupe qui s'étend verticalement en direction du plan de travail et qui constitue un moyen de diffusion d'air stérile à vitesse rapide par rapport aux parois inférieures poreuses ;
f) les deux jupes de la gaine ou de la juxtaposition de gaines sont de même longueur et s'étendent jusqu'à proximité immédiate du plan de travail ;
g) les deux jupes de la gaine ou de la juxtaposition de gaines présentent des longueurs différentes, une jupe longue dont la longueur est égale approximativement à la hauteur prévue entre l'axe de la gaine et le plan de travail et une jupe courte dont la longueur est approximativement égale à la moitié de la longueur de la jupe longue ;
h) le dispositif comprend une buse de soufflage disposée sur un bord longitudinal dudit plan de travail et apte à produire en direction desdits produits une veine d'air stérile selon une direction générale horizontale sensiblement parallèle audit plan de travail, ladite buse de soufflage comprenant en sortie un diffuseur d'air en matériau perforé pourvu de parties supérieure et inférieure qui produisent un flux d'air anti-inductif dont la vitesse de diffusion présente une composante normale au plan de travail, ladite extrémité de ladite buse de soufflage étant formée par une paroi réalisée en matériau perforé ;
i) ladite paroi d'extrémité de la buse de soufflage et les parties supérieure et inférieure du diffuseur d'air sont réalisées en tôle perforée de même porosité ;
j) la buse de soufflage comporte au niveau de ladite extrémité poreuse, sur sa surface supérieure s'étendant horizontalement jusqu'à sa sortie, une bande en matériau perforé formant un flux d'air stérile dirigé essentiellement verticalement à l'opposé du plan de travail ;
k) le dispositif est constitué par un caisson positionné au-dessus du plan de travail, alimenté en air stérile et présentant une paroi inférieure poreuse de diffusion d'air stérile selon une direction verticale sensiblement perpendiculaire au plan de travail, ladite paroi poreuse étant réalisée en tôle perforée et présentant un profil tel qu'elle assure une diffusion centrale d'air stérile à vitesse lente bordée de chaque côté par une diffusion d'air stérile à vitesse rapide, ladite extrémité du caisson étant formée par une paroi comprenant au moins une zone poreuse en matériau perforé s'étendant sur toute la largeur dudit caisson et s'élevant à partir du bord inférieur dudit caisson sur une certaine hauteur déterminée.

L'invention propose également un ensemble de protection selon la revendication 16.

Elle propose aussi un ensemble de protection selon la revendication 17.

La description qui va suivre en regard des dessins annexés donnés à titre d'exemples non limitatifs, fera bien comprendre en quoi consiste l'invention et comment elle peut être réalisée.

Sur les dessins annexés :
- la figure 1 est une vue schématique en coupe selon A - A du dispositif de la figure 2,
- la figure 2 est une vue schématique de face d'un premier mode de réalisation d'un dispositif selon l'invention.
- la figure 3 est une vue de détail d'une extrémité du dispositif de la figure 4,
- la figure 4 est une vue schématique en perspective d'un deuxième mode de réalisation du dispositif selon l'invention,
- la figure 5 est une vue de face d'un ensemble de protection rapprochée selon l'invention,
- la figure 6 est une vue de face d'un autre ensemble de protection rapprochée selon l'invention, et
- la figure 7 est une vue en coupe longitudinale d'un troisième mode de réalisation selon l'invention.

Préliminairement on notera que d'une figure à l'autre les éléments identiques ou similaires des différents modes de réalisation représentés, seront dans la mesure du possible référencés par les mêmes signes de référence, et ne seront pas décrits à chaque fois.

Sur les figures 1 et 2 on a représenté un premier mode de réalisation d'un dispositif de protection rapprochée de produits disposés sur un plan de travail 12 tel qu'un convoyeur, sensibles à la contamination véhiculée par l'ambiance. Le plan de travail 12 repose sur le sol par l'intermédiaire d'un pied 13.

Ce dispositif 100 comprend une pluralité de gaines en matériau souple 101, 102, 103, ici au nombre de trois, juxtaposées au-dessus du plan de travail 12, suivant une direction transversale aux bords longitudinaux du plan de travail 12, de telle sorte que les axes X des gaines 101. 102, 103 sont parallèles et s'étendent dans un même plan parallèle au plan de travail 12.

Les trois gaines 101, 102, 103 juxtaposées couvrent la largeur et la longueur du plan de travail 12, et diffusent une veine d'air stérile selon une direction verticale sensiblement perpendiculaire audit plan de travail 12.

Les gaines sont à cet effet alimentées en air stérile par des conduits d'alimentation en air individuels non représentés, qui débouchent de manière étanche dans les gaines par le dessus desdites gaines.

Les trois gaines identiques 101, 102, 103 ne seront pas décrites ici dans le détail. Elles sont du type de celles déjà décrites dans la demande internationale WO 97/40325 appartenant à la demanderesse.

En particulier, chaque gaine 101, 102, 103 est formée d'une paroi supérieure quasi-étanche demi-cylindrique et d'une paroi inférieure poreuse demi-cylindrique réalisée en matériau souple perforé, s'étendant longitudinalement selon l'axe de la gaine et délimitant entre elles un conduit cylindrique d'axe X d'alimentation en air stérile.

En outre, le bord longitudinal externe de la paroi supérieure quasi-étanche de la gaine 101, 103 située à chaque extrémité de la juxtaposition de gaines, est prolongé par une jupe 104, 105 qui s'étend verticalement en direction du plan de travail et qui constitue un moyen de diffusion d'air stérile à vitesse rapide (matérialisée par les flèches v sur la figure 2) par rapport aux parois inférieures poreuses desdites gaines qui diffusent l'air stérile à vitesse lente (matérialisée par les flèches v sur la figure 2).

La vitesse moyenne de l'air stérile en sortie des parois poreuses des gaines est de l'ordre de 0,4 m/s.

Selon le mode de réalisation représenté sur les figures 1 et 2 les deux jupes 104, 105 sont de même longueur et s'étendent jusqu'à proximité immédiate du plan de travail.

Selon une variante représentée sur la figure 6 on peut prévoir que les deux jupes 104, 105 présentent des longueurs différentes, une jupe longue 104 dont la longueur est égale approximativement à la hauteur prévue entre l'axe X de la gaine 101 et le plan de travail 12 et une jupe courte 105 dont la longueur est approximativement égale à la moitié de la longueur de la jupe longue 104.

En outre, chaque gaine 101, 102, 103 comporte une extrémité 102a accolée à une paroi 10 de sortie d'une machine, par exemple un four, comprenant une ouverture 11 débouchant sur le plan de travail 12. Cette paroi 10 s'élève verticalement de sol jusqu'au dessus desdites gaines.

Lesdites extrémités des gaines 101, 102, 103 étant réalisées avec des disques de tissu plat, elles prennent une forme bombée sous la pression de l'air stérile circulant dans lesdites gaines.

Il existe alors un intervalle d'air 1 entre lesdites extrémités des gaines 101, 102, 103 et la paroi 10, et plus particulièrement entre les extrémités des jupes latérales 104, 105 et la paroi 10. Cet intervalle d'air 1 est d'environ 30 à 35 mm.

Pour éviter toute induction d'air contaminé dans ledit intervalle 1, chaque extrémité 102a de chaque gaine 102 est formée par une paroi poreuse en matériau souple perforé.

On crée ainsi dans ledit intervalle 1 une fuite d'air stérile dirigée vers l'extérieur à l'opposé du plan de travail 12, cette fuite d'air stérile contrant une éventuelle induction d'air ambiant dans ledit intervalle 1 vers ledit plan de travail 12.

Ladite paroi d'extrémité 102a et la paroi longitudinale inférieure poreuse de la gaine sont réalisées en un matériau de même porosité.

Le matériau souple perforé constituant la paroi longitudinale inférieure poreuse et lesdites parois d'extrémité 102a des gaines 101, 102 et 103 est un tissu synthétique tel qu'un tissu polyester ou polypropylène.

Pour des plans de travail ou des convoyeurs de grande longueur, on peut être amené à prolonger chacune des trois gaines souples juxtaposées en positionnant au bout de chaque gaine 102 une autre gaine similaire 102 alignée avec celle-ci (voir figure 1). Les deux gaines alignées 102 n'ont pas de fixation mécanique entre elles.

Ainsi, l'autre extrémité 102b de chacune des trois gaines juxtaposées, située à l'opposé de l'extrémité 102a accolée à la paroi de sortie de machine 10, est accolée à une parol d'extrémité 102a de l'autre gaine similaire 102.

Un intervalle d'air 1 est alors également créé entre les deux parois d'extrémité 102b, 102a accolées des deux gaines mises bout à bout.

Pour éviter une éventuelle induction d'air ambiant contaminé dans cet intervalle 1, une des deux extrémités 102a, 102b accolées des deux gaines 102 alignées, est formée d'une paroi poreuse réalisée en matériau souple perforé par exemple du type de celui constituant la paroi longitudinale inférieure poreuse de chaque gaine. En effet, par cette paroi d'extrémité poreuse il est créé une fuite d'air stérile vers l'extérieur à l'opposé du plan de travail, contrant une éventuelle induction d'air contaminé dans ledit intervalle d'air 1.

On peut également prévoir que les deux parois d'extrémité 102a, 102b accolées des deux gaines alignées 102 soient formées par des parois poreuses en matériau, souple perforé. On crée ainsi dans ledit intervalle d'air 1 deux fuites d'air stérile vers l'extérieur à l'opposé du plan de travail 1 contrant une éventuelle induction d'air contaminé dans ce dernier.

Sur la figure 4 on a représenté un deuxième mode de réalisation d'un dispositif 200 pour la protection rapprochée de produits disposés sur un plan de travail tel qu'un convoyeur 12, sensibles à la contamination par l'ambiance.

Ce dispositif 200 comprend sur chaque bord longitudinal dudit plan de travail12, deux buses de soufflage 201 mises bout à bout aptes à produire en direction des produits sensibles, une veine d'air stérile selon une direction générale horizontale v sensiblement parallèle audit plan de travail 12 (voir figure 4).

Comme le montre plus particulièrement la figure 3, chaque buse de soufflage 201 comprenant en sortie un diffuseur d'air 202 en matériau perforé comprenant des parties supérieures 202a et inférieure 202b qui produisent un flux d'air anti-inductif dont la vitesse de diffusion présente une composante normale au plan de travail 12.

Sur chaque bord longitudinal du plan de travail 12, une buse de soufflage 201 présente une extrémité 201a accolée à une paroi de sortie 10 d'une machine, par exemple un four, qui présente ici une ouverture 11 débouchant sur le plan de travail 12, ici un convoyeur.

Un intervalle d'air 1 est alors également créé entre chaque extrémité 201 a de chaque buse et ladite paroi.

Pour éviter une induction d'air contaminé dans cet intervalle d'air 1 chaque extrémité 201a de chaque buse de soufflage 201 est formée par une paroi poreuse réalisée en matériau perforé. Cette paroi poreuse présente une longueur d'environ 10cm (voir figure 3).

En particulier, la parol d'extrémité 201a de chaque buse de soufflage 201 et les parties supérieure 202a et inférieure 202b du diffuseur d'air 202 sont réalisées en tôle perforée de même porosité.

Cet agencement d'extrémité poreuse permet de créer une fuite d'air stérile vers l'extérieur à l'opposé du plan de travail, contrant une éventuelle induction d'air contaminé dans ledit intervalle d'air 1.

De plus sur chaque bord longitudinal du convoyeur 12, à la jonction des deux buses de soufflage 201 mise bout à bout, il existe entre les deux extrémités 201 b desdites buses un intervalle d'air 1 de quelques millimètres.

Pour éviter également tout phénomène d'induction d'air contaminé dans cet intervalle d'air 1, une des buses de soufflage 201 comporte une extrémité poreuse 201 b et au niveau de cette extrémité poreuse sur sa surface supérieure s'étendant horizontalement jusqu'à sa sortie, une bande 201c en matériau perforé (voir figure 3). L'extrémité poreuse 201b et ladite bande perforée 201c forment un flux d'air stérile dirigé essentiellement verticalement à l'opposé du plan de travail 12.

Cette bande perforée 201c présente ici une largeur de 2 cm et une longueur de 10 cm.

Sur la figure 5, on a représenté un ensemble de protection rapprochée de produits P disposés sur un plan de travail 12 tel qu'un convoyeur, sensibles à la contamination véhiculée par l'ambiance, qui comprend un dispositif 100 de protection constitué par des gaines juxtaposées 101, 102, 103 en matériau souple, identique au dispositif représenté sur la figure 2 et au bout de ce dispositif, une buse de soufflage 201 disposée sur chaque bord longitudinal dudit plan de travail 12, apte à produire en direction desdits produits P une veine d'air stérile selon une direction générale horizontale sensiblement parallèle audit plan de travail, chaque buse de soufflage comprenant en sortie un diffuseur d'air en matériau perforé comprenant des parties supérieure et inférieure qui produisent un flux d'air anti-inductif dont la vitesse de diffusion présente une composante normale au plan de travail.

Dans cet ensemble, il est prévu comme représenté sur la figure 2, de part et d'autre desdites gaines des jupes verticales 104, 105 présentant des longueurs identiques. Les jupes s'étendent ici depuis l'axe des gaines jusqu'au bords longitudinaux du convoyeur 12.

De plus, chaque extrémité de chaque jupe 104,105 placée à la jonction avec les buses de soufflage 201, est formée par une parol poreuse en matériau souple perforé du même type que celui constituant les parois longitudinales Inférieures poreuses desdites gaines.

Les extrémités des buses de soufflage 201 sont elles réalisées en tôle pleine totalement étanche.

Cet agencement permet d'éviter une éventuelle induction d'air contaminé dans l'intervalle 1 créé entre les jupes et les buses de soufflage. Cet intervalle est de l'ordre de 20 mm pris entre les jupes latérales verticales et les buses.

Sur la figure 6, on a représenté une variante de l'ensemble de protection rapprochée de la figure 5, selon laquelle il est prévu de part et d'autre des gaines souples juxtaposées 101, 102, 103 des jupes verticales de longueurs différentes, une jupe longue 104 dont la longueur est égale approximativement à la hauteur prévue entre l'axe des gaines et le plan de travail et une jupe courte 105 dont la longueur est approximativement égale à la moitié de la longueur de la jupe longue.

Il est prévu en outre une jupe d'extrémité verticale 106 s'étendant devant les extrémités des gaines, à partir des axes desdites gaines, dans un plan perpendiculaire aux plans des jupes latérales verticales 104, 105, en direction dudit plan de travail 12 jusqu'à une distance déterminée de ce dernier pour autoriser le passage desdits produits sous ladite jupe d'extrémité106.

Les extrémités desdites gaines restent des parois poreuses et les extrémités des buses de soufflage situées du côté des gaines restent étanches.

Ce nouvel agencement permet d'éviter une éventuelle induction d'air contaminé dans l'intervalle 1 créé entre les gaines et les buses de soufflage, surtout du côté de la jupe latérale courte 105.

Sur la figure 7, on a représenté un caisson 300 positionné au dessus du plan de travail 12, alimenté en air stérile par un conduit 303 qui débouche dans le caisson par sa paroi supérieure étanche. Ce caisson 300 présente une paroi inférieure poreuse 301 de diffusion d'air stérile selon une direction verticale sensiblement perpendiculaire au plan de travail 12, ladite paroi poreuse 301 étant réalisée en tôle perforée et présentant un profil tel qu'elle assure une diffusion centrale d'air stérile à vitesse lente bordée de chaque côté par une diffusion d'air stérile à vitesse rapide. Une extrémité du caisson 300 est accolée à une paroi de sortie 10 de machine. Ici cette paroi de sortie 10 comporte une ouverture 11 débouchant sur le plan de travail 12. Cette extrémité est formée par une paroi comprenant au moins une zone poreuse 302 en matériau perforé s'étendant sur toute la largeur dudit caisson 300 et s'élevant à partir du bord inférieur dudit caisson sur une certaine hauteur déterminée lci de l'ordre de 25 mm.

En outre, le caisson 300 est prolongé axialement par un autre caisson identique 300 qui est mis au bout du premier caisson sans fixation mécanique avec ce dernier.

L'extrémité du deuxième caisson 300 accolée à l'extrémité étanche du premier caisson 300 comprend une zone poreuse 302 en matériau perforé s'étendant sur la largeur dudit caisson 300 et s'élevant à partir du bord inférieur dudit caisson sur une certaine hauteur déterminée ici de l'ordre de 25 mm.

La porosité de la zone poreuse 302 des extrémités et des parois inférieures de diffusion d'air stérile 301 des caissons 300, sont dans ce cas typique identiques.

Ces agencements d'extrémité des caissons permettent également d'éviter des inductions d'air contaminé dans les intervalles d'air 1 créés entre la paroi 10 et le premier caisson et entre les deux extrémités des caissons mis bout à bout, en créant des fuites d'air dirigées vers l'extérieur à l'opposé du plan de travail 12, contrant le flux d'air entrant.

De manière générale, la qualité de l'air au niveau du plan de travail et au niveau des différents modes de réalisation décrits précédemment du dispositif de protection selon l'invention, à la jonction des extrémités de ce dernier avec différents type de parois, est de classe 10 en particules de 0,3 µm, ce qui est un gage d'ambiance stérile, notamment selon la norme US Fed Std 209 E de 1992.

La présente invention n'est nullement limitée aux modes de réalisation décrits et représentés, mais l'homme du métier saura y apporter toute variante conforme à son esprit.

## Revendications

1. Installation comprenant :
- un plan de travail (12) tel qu'un convoyeur,
- une première paroi (10) ; et
- un dispositif (100) pour la protection rapprochée de produits disposés sur le plan de travail, sensibles à la contamination par l'ambiance, par diffusion d'une veine d'air stérile selon une direction sensiblement perpendiculaire ou parallèle au plan de travail, le dispositif s'étendant le long du plan de travail et présentant au moins une extrémité accolée à la première paroi (10) de sorte qu'il existe un intervalle d'air (1 ) entre l'extrémité et la première paroi,
**caractérisée en ce que** l'extrémité est formée par une deuxième paroi, poreuse, en matériau perforé, s'étendant sensiblement perpendiculairement à l'axe longitudinal (X) du dispositif, créant ainsi dans l'intervalle (1) une fuite d'air stérile dirigée vers l'extérieur à l'opposé du plan de travail (12), cette fuite d'air stérile contrant une éventuelle induction d'air ambiant dans l'intervalle vers le plan de travail.

2. Installation selon la revendication 1, **caractérisé en ce que** ladite première paroi (10) est une paroi de sortie de machine pourvue d'une ouverture débouchant sur le plan de travail.

3. Installation selon la revendication 1, **caractérisée en ce que** ladite première paroi est une parol d'extrémité d'un autre dispositif similaire avec lequel il forme un ensemble de dispositifs pour la protection rapprochée de produits disposés sur un plan de travail de grande longueur, sensibles à la contamination véhiculée par l'ambiance, lesdits dispositifs étant mis bout à bout sans fixation mécanique entre eux.

4. Installation selon la revendication 3, **caractérisée en ce que** ladite première paroi est une paroi poreuse en matériau perforé par laquelle est créée une fuite d'air stérile dirigée vers l'extérieur à l'opposé dudit plan de travail.

5. Installation selon l'une quelconque des revendications 1 à 4, **caractérisée en ce qu'**elle comprend au moins une gaine (101, 102, 103) en matériau souple diffusant une veine d'air stérile selon une direction verticale sensiblement perpendiculaire audit plan de travail (12), ladite gaine étant formée d'une paroi supérieure quasi-étanche et d'une paroi inférieure poreuse réalisée en matériau souple perforé, s'étendant longitudinalement selon l'axe (X) de la gaine et délimitant entre elles un conduit d'alimentation en air stérile, et la gaine ayant une extrémité formée par une paroi poreuse réalisée en matériau souple perforé.

6. Installation selon la revendication 5, **caractérisée en ce que** ladite paroi d'extrémité et la paroi longitudinale inférieure poreuse de la gaine sont réalisées en un matériau de même porosité.

7. Installation selon l'une des revendications 5 ou 6, **caractérisée en ce que** le matériau souple perforé constituant la paroi longitudinale inférieure poreuse et ladite paroi d'extrémité de la gaine est un tissu synthétique tel qu'un tissu polyester ou polypropylène.

8. Installation selon l'une quelconque des revendications 5 à 7, **caractérisée en ce que** chaque bord longitudinal de la paroi longitudinale supérieure quasi-étanche de ladite gaine est prolongée par une jupe (104, 105) qui s'étend verticalement en direction du plan de travail (12) et qui constitue un moyen de diffusion d'air stérile à vitesse rapide par rapport à la paroi longitudinale inférieure poreuse de la gaine qui diffuse l'air stérile à vitesse lente.

9. Installation selon l'une quelconque des revendications 5 à 7, **caractérisée en ce qu'**elle comprend une pluralité de gaines (101, 102, 103) en matériau souple juxtaposées de sorte que leurs axes (X) soient parallèles et disposés dans un même plan parallèle au plan de travail, lesdites gaines (101, 102, 103) couvrant toute la largeur dudit plan de travail (12).

10. Installation selon la revendication 9, **caractérisée en ce que** le bord longitudinal externe de la parol supérieure quasi-étanche de la gaine (101, 103) située à chaque extrémité de la juxtaposition de gaines, est prolongé par une jupe (104, 105) qui s'étend verticalement en direction du plan de travail (12) et qui constitue un moyen de diffusion d'air stérile à vitesse rapide par rapport aux parois inférieures poreuses desdites gaines qui diffusent l'air stérile à vitesse lente.

11. Installation selon l'une des revendications 8 ou 10, **caractérisé en ce que** les deux jupes (104, 105) sont de même longueur et s'étendent jusqu'à proximité immédiate du plan de travail.

12. Installation selon l'une des revendications 8 ou 10, **caractérisée en ce que** les deux jupes (104, 105) présentent des longueurs différentes et forment une jupe longue (104) dont la longueur est égale approximativement à la hauteur prévue entre l'axe de la gaine et le plan de travail et une jupe courte (105) dont la longueur est approximativement égale à la moitié de la longueur de la jupe longue.

13. Installation (200) selon l'une quelconque des revendications 1 à 4, **caractérisée en ce qu'**elle comprend au moins une buse de soufflage (201) disposée sur un bord longitudinal dudit plan de travail (12) et apte à produire en direction desdits produits une veine d'air stérile selon une direction générale horizontale sensiblement parallèle audit plan de travail, ladite buse de soufflage (201) comprenant en sortie un diffuseur d'air (202) en matériau perforé pourvu de parties supérieure et inférieure qui produisent un flux d'air anti-inductif dont la vitesse de diffusion présente une composante normale au plan de travail, ladite extrémité (201a, 201b) de ladite buse de soufflage étant formée par une paroi réalisée en matériau perforé.

14. Installation selon la revendication 13, **caractérisée en ce que** ladite paroi d'extrémité (201a, 201b) de la buse de soufflage et les parties supérieure (202a) et inférieure (202b) du diffuseur d'air (202) sont réalisées en tôle perforée de même porosité.

15. Installation selon l'une des revendications 13 ou 14, **caractérisée en ce que** la buse de soufflage comporte au niveau de ladite extrémité poreuse (201b), sur sa surface supérieure s'étendant horizontalement jusqu'à sa sortie, une bande (201c) en matériau perforé formant un flux d'air stérile dirigé essentiellement verticalement à l'opposé du plan de travail.

16. Ensemble de protection rapprochée de produits disposés sur un plan de travail tel qu'un convoyeur, sensibles à la contamination véhiculée par l'ambiance, **caractérisé en ce qu'**il comprend une installation (100) selon la revendication 11 et à un bout dudit dispositif, au moins une buse de soufflage (201) disposée sur un bord longitudinal dudit plan de travail, apte à produire en direction desdits produits une veine d'air stérile selon une direction générale horizontale sensiblement parallèle audit plan de travail, ladite buse de soufflage comprenant en sortie un diffuseur d'air en matériau perforé comprenant des parties supérieure et inférieure qui produisent un flux d'air anti-inductif dont la vitesse de diffusion présente une composante normale au plan de travail, ledit dispositif comprenant en outre une jupe d'extrémité verticale faisant jonction avec ladite buse de soufflage la jupe d'extrémité s'étendant dans un plan perpendiculaire aux plans des jupes latérales de ladite gaine, en direction dudit plan de travail jusqu'à une distance déterminée de ce demier pour autoriser le passage desdits produits sous ladite jupe d'extrémité.

17. Ensemble de protection rapprochée de produits disposés sur un plan de travail tel qu'un convoyeur, sensibles à la contamination véhiculée par l'ambiance, **caractérisé en ce qu'**il comprend une installation (100) selon la revendication 12 et d'un bout dudit dispositif, au moins une buse de soufflage (201) disposée sur un bord longitudinal dudit plan de travail, apte à produire en direction desdits produits une veine d'air stérile selon une direction générale horizontale sensiblement parallèle audit plan de travail, ladite buse de soufflage comprenant en sortie un diffuseur d'air en matériau perforé comprenant des parties supérieure et inférieure qui produisent un flux d'air anti-inductif dont la vitesse de diffusion présente une composante normale au plan de travail, ledit dispositif comprenant en outre une jupe d'extrémité verticale faisant jonction avec ladite buse de soufflage la jupe d'extrémité s'étendant dans un plan perpendiculaire aux plans des jupes latérales de ladite gaine, en direction dudit plan de travail jusqu'à une distance déterminée de ce dernier pour autoriser le passage desdits produits sous ladite jupe d'extrémité.

18. Installation selon l'une des revendications 1 à 4, **caractérisée en ce qu'**elle comprend un caisson (300) positionné au-dessus du plan de travail (12), alimenté en air stérile et présentant une parol inférieure (301) poreuse de diffusion d'air stérile selon une direction verticale sensiblement perpendiculaire au plan de travail (12), ladite parol poreuse étant réalisée en tôle perforée et présentant un profil tel qu'elle assure une diffusion centrale d'air stérile à vitesse lente bordée de chaque côté par une diffusion d'air stérile à vitesse rapide, ladite extrémité du caisson étant formée par une parol comprenant au moins une zone poreuse (302) en matériau perforé s'étendant sur toute la largeur dudit caisson et s'élevant à partir du bord inférieur dudit caisson sur une certaine hauteur déterminée.

19. Installation selon la revendication 18, **caractérisé en ce que** ladite hauteur est de l'ordre de 25 mm.

## Patentansprüche

1. Einrichtung, umfassend:
- eine Arbeitsfläche (12), wie ein Transportband,
- eine erste Wand (10); und
- eine Vorrichtung (100) für den Näherungsschutz von Erzeugnissen, die auf der Arbeitsfläche angeordnet und gegenüber einer Verunreinigung durch die Umgebung empfindlich sind, durch Diffusion eines sterilen Luftstroms gemäß einer zu der Arbeitsfläche im wesentlichen senkrechten oder parallelen Richtung, wobei die Vorrichtung sich entlang der Arbeitsfläche erstreckt und wenigstens ein Ende aufweist, welches an der ersten Wand (10) angeordnet ist, derart, dass ein Luftzwischenraum (1) zwischen dem Ende und der ersten Wand vorhanden ist,
**dadurch gekennzeichnet, dass** das Ende durch eine zweite, poröse Wand aus perforiertem Material gebildet ist, welche sich im wesentlichen senkrecht zu der Längsachse (X) der Vorrichtung erstreckt, wodurch in dem Zwischenraum (1) eine Ausströmung von steriler Luft, welche nach außen entgegengesetzt zur Arbeitsfläche (12) gerichtet ist, erzeugt wird, wobei diese Ausströmung von steriler Luft einem eventuellen Ansaugen von Umgebungsluft in den Zwischenraum zur Arbeitsfläche entgegenwirkt.

2. Einrichtung nach Anspruch 1, **dadurch gekennzeichnet, dass** die erste Wand (10) eine Maschinenaustrittswand ist, welche mit einer Öffnung versehen ist, die auf die Arbeitsfläche mündet.

3. Einrichtung nach Anspruch 1, **dadurch gekennzeichnet, dass** die erste Wand eine Endwand einer anderen ähnlichen Vorrichtung ist, mit welcher sie eine Gesamtheit von Vorrichtungen für den Näherungsschutz von Erzeugnissen bildet, die auf einer Arbeitsfläche von großer Länge angeordnet und gegenüber einer von der Umgebung transportierten Verunreinigung empfindlich sind, wobei die Vorrichtungen Ende an Ende ohne mechanische Befestigung zwischen ihnen aneinander gesetzt sind.

4. Einrichtung nach Anspruch 3, **dadurch gekennzeichnet, dass** die erste Wand eine poröse Wand aus perforiertem Material ist, durch welche eine Ausströmung von steriler Luft erzeugt wird, die nach außen entgegengesetzt zur Arbeitsfläche gerichtet ist.

5. Einrichtung nach irgendeinem der Ansprüche 1 bis 4, **dadurch gekennzeichnet, dass** sie wenigstens eine Hülle (101, 102, 103) aus biegsamem Material umfasst, die einen sterilen Luftstrom gemäß einer vertikalen, zu der Arbeitsfläche (12) im wesentlichen senkrechten Richtung diffundieren lässt, umfasst, wobei die Hülle aus einer quasi-dichten oberen Wand und einer porösen, aus einem biegsamen perforierten Material hergestellten unteren Wand gebildet wird, welche sich longitudinal gemäß der Achse (X) der Hülle erstrecken und zwischen sich eine Zuführleitung für sterile Luft begrenzen, und wobei die Hülle ein Ende aufweist, das durch eine poröse, aus einem biegsamen perforierten Material hergestellte Wand gebildet wird.

6. Einrichtung nach Anspruch 5, **dadurch gekennzeichnet, dass** die Endwand und die longitudinale poröse untere Wand der Hülle aus einem Material mit gleicher Porosität hergestellt sind.

7. Einrichtung nach einem der Ansprüche 5 oder 6, **dadurch gekennzeichnet, dass** das biegsame perforierte Material, welches die longitudinale untere poröse Wand und die Endwand der Hülle bildet, ein synthetisches Gewebe, wie ein Polyester- oder Polypropylengewebe ist.

8. Einrichtung nach irgendeinem der Ansprüche 5 bis 7, **dadurch gekennzeichnet, dass** jede longitudinale Kante der longitudinalen oberen quasi-dichten Wand der Hülle durch eine Schürze (104, 105) verlängert ist, die sich vertikal in Richtung der Arbeitsfläche (12) erstreckt und die ein Mittel zur Diffusion von steriler Luft mit schneller Geschwindigkeit bezogen auf die longitudinale untere poröse Wand der Hülle, die sterile Luft mit langsamer Geschwindigkeit diffundieren lässt, bildet.

9. Einrichtung nach irgendeinem der Ansprüche 5 bis 7, **dadurch gekennzeichnet, dass** sie eine Vielzahl von Hüllen (101, 102, 103) aus biegsamem Material umfasst, die nebeneinander angeordnet sind, derart, dass ihre Achsen (X) parallel sind und in ein und derselben Ebene parallel zu der Arbeitsfläche angeordnet sind, wobei die Hüllen (101, 102, 103) die gesamte Breite der Arbeitsfläche (12) überdecken.

10. Einrichtung nach Anspruch 9, **dadurch gekennzeichnet, dass** die äußere longitudinale Kante der oberen quasi-dichten Wand der Hülle (101, 103), welche sich an jedem Ende der Nebeneinanderanordnung von Hüllen befindet, durch eine Schürze (104, 105) verlängert ist, welche sich vertikal in Richtung der Arbeitsfläche (12) erstreckt und die ein Mittel zur Diffusion von steriler Luft mit schneller Geschwindigkeit bezogen auf die unteren porösen Wände der Hüllen, die sterile Luft mit langsamer Geschwindigkeit diffundieren lassen, bildet.

11. Einrichtung nach einem der Ansprüche 8 oder 10, **dadurch gekennzeichnet, dass** die beiden Schürzen (104, 105) die gleiche Länge aufweisen und sich bis in unmittelbare Nähe der Arbeitsfläche erstrecken.

12. Einrichtung nach einem der Ansprüche 8 oder 10, **dadurch gekennzeichnet, dass** die beiden Schürzen (104, 105) unterschiedliche Längen aufweisen und eine lange Schürze (104), deren Länge ungefähr gleich der zwischen der Achse der Hülle und der Arbeitsfläche vorgesehenen Höhe ist, und eine kurze Schürze (105), deren Länge ungefähr gleich der Hälfte der Länge der langen Schürze ist, bilden.

13. Einrichtung (200) nach irgendeinem der Ansprüche 1 bis 4, **dadurch gekennzeichnet, dass** sie wenigstens eine Blasdüse (201) umfasst, die auf einer longitudinalen Kante der Arbeitsfläche (12) angeordnet ist und geeignet ist, in Richtung der Erzeugnisse einen sterilen Luftstrom gemäß einer allgemeinen horizontalen, zu der Arbeitsfläche im wesentlichen parallelen Richtung zu erzeugen, wobei die Blasdüse (201) am Auslass einen Luftdiffusor (202) aus perforiertem Material umfasst, der versehen ist mit oberen und unteren Abschnitten, die einen Anti-Ansaugungs-Luftstrom erzeugen, dessen Diffusionsgeschwindigkeit eine zu der Arbeitsfläche senkrechte Komponente aufweist, wobei das Ende (201a, 201b) der Blasdüse aus einer aus einem perforierten Material hergestellten Wand gebildet wird.

14. Einrichtung nach Anspruch 13, **dadurch gekennzeichnet, dass** die Endwand (201a, 201b) der Blasdüse und die oberen (202a) und unteren (202b) Abschnitte des Luftdiffusors (202) aus einem perforierten Blech mit der gleichen Porosität hergestellt sind.

15. Einrichtung nach einem der Ansprüche 13 oder 14, **dadurch gekennzeichnet, dass** die Blasdüse auf der Höhe des porösen Endes (201b) auf ihrer oberen Oberfläche, die sich horizontal bis zu ihrem Auslass erstreckt, einen Streifen (201c) aus perforiertem Material umfasst, welcher einen sterilen Luftstrom, der im wesentlichen vertikal gegenüber der Arbeitsfläche gerichtet ist, ausbildet.

16. Einheit zum Näherungsschutz von auf einer Arbeitsfläche, wie einem Transportband, angeordneten Erzeugnissen, welche gegenüber einer durch die Umgebung transportierten Verunreinigung empfindlich sind, **dadurch gekennzeichnet, dass** sie eine Einrichtung (100) nach Anspruch 11 und, an einem Ende der Vorrichtung wenigstens eine Blasdüse (201) umfasst, die auf einer longitudinalen Kante der Arbeitsfläche angeordnet ist und geeignet ist, in Richtung der Erzeugnisse einen sterilen Luftstrom gemäß einer allgemeinen horizontalen, zu der Arbeitsfläche im wesentlichen parallelen Richtung zu erzeugen, wobei die Blasdüse am Auslass einen Luftdiffusor aus perforiertem Material umfasst, der obere und untere Abschnitte umfasst, die einen Anti-Ansaugungs-Luftstrom erzeugen, dessen Diffusionsgeschwindigkeit eine zu der Arbeitsfläche senkrechte Komponente aufweist, wobei die Vorrichtung außerdem eine vertikale Endschürze umfasst, welche eine Verbindung mit der Blasdüse herstellt, wobei die Endschürze sich in einer, zu den Ebenen der seitlichen Schürzen der Hülle senkrechten Ebene erstreckt, in Richtung der Arbeitsfläche bis zu einem bestimmten Abstand zu dieser letzteren, um das Durchtreten der Erzeugnisse unter der Endschürze zu erlauben.

17. Einheit zum Näherungsschutz von auf einer Arbeitsfläche, wie einem Transportband, angeordneten Erzeugnissen, welche gegenüber einer durch die Umgebung transportierten Verunreinigung empfindlich sind, **dadurch gekennzeichnet, dass** sie eine Einrichtung (100) nach Anspruch 12 und an einem Ende der Vorrichtung, wenigstens eine Blasdüse (201) umfasst, die auf einer longitudinalen Kante der Arbeitsfläche angeordnet ist und geeignet ist, in Richtung der Erzeugnisse einen sterilen Luftstrom gemäß einer allgemeinen horizontalen, zu der Arbeitsfläche im wesentlichen parallelen Richtung zu erzeugen, wobei die Blasdüse am Auslass einen Luftdiffusor aus perforiertem Material umfasst, der obere und untere Abschnitte umfasst, die einen Anti-Ansaugungs-Luftstrom erzeugen, dessen Diffusionsgeschwindigkeit eine zu der Arbeitsfläche senkrechte Komponente aufweist, wobei die Vorrichtung außerdem eine vertikale Endschürze umfasst, welche eine Verbindung mit der Blasdüse herstellt, wobei die Endschürze sich in einer zu den Ebenen der seitlichen Schürzen der Hülle senkrechten Ebene erstreckt, in Richtung der Arbeitsfläche bis zu einem bestimmten Abstand zu dieser letzteren, um das Durchtreten der Erzeugnisse unter der Endschürze zu erlauben.

18. Einrichtung nach einem der Ansprüche 1 bis 4, **dadurch gekennzeichnet, dass** sie ein Gehäuse (300) umfasst, welches oberhalb der Arbeitsfläche (12) angeordnet ist, mit steriler Luft beschickt wird, und eine poröse innere Wand (301) für die Diffusion von steriler Luft gemäß einer vertikalen, zu der Arbeitsfläche (12) im wesentlichen senkrechten Richtung aufweist, wobei die poröse Wand aus einem perforierten Blech hergestellt ist und ein derartiges Profil aufweist, dass sie eine zentrale Diffusion von steriler Luft mit langsamer Geschwindigkeit sicherstellt, welche an jeder Seite durch eine Diffusion von steriler Luft mit schneller Geschwindigkeit begrenzt wird, wobei das Ende des Gehäuses aus einer Wand gebildet ist, die wenigstens eine poröse Zone (302) aus perforiertem Material umfasst, welche sich über die gesamte Breite des Gehäuses erstreckt und sich ausgehend von der unteren Kante des Gehäuses bis auf eine gewisse bestimmte Höhe erstreckt.

19. Einrichtung nach Anspruch 18, **dadurch gekennzeichnet, dass** die Höhe in der Größenordnung von 25 mm liegt.

## Claims

1. Installation comprising
- a worktop (12) such as a conveyor,
- a first wall (10) and
- a device (100) for the close protection of products arranged on the worktop, which are sensitive to contamination from the ambient environment, by diffusion of a sterile air stream in a direction substantially perpendicular or parallel to the worktop, the device extending along said worktop and having at least one end adjoining the first wall (10) so that there is an air gap (1) between the end and the first wall, **characterized in that** the end is formed by a porous second wall made of a perforated material, extending substantially perpendicularly to the longitudinal axis (X) of the device, thus creating in the gap (1) a sterile air leakage directed outward away from the worktop (12), this sterile air leakage countering any ambient air induction into the gap toward the worktop.

2. Installation according to Claim 1, **characterized in that** said first wall (10) is a machine outlet wall provided with an aperture opening onto the worktop.

3. Installation according to Claim 1, **characterized in that** said first wall is an end wall of another similar device with which it forms a set of devices for the close protection of products arranged on a worktop of large length, which are sensitive to the contamination conveyed by the ambient environment, said devices being abutted without mechanical fixing therebetween.

4. Installation according to Claim 3, **characterized in that** said first wall is a porous wall made of a perforated material through which is created a sterile air leakage directed outward away from said worktop.

5. Installation according to any one of Claims 1 to 4, **characterized in that** it comprises at least one sheath (101, 102, 103) made of a flexible material diffusing a sterile air stream in a vertical direction substantially perpendicular to said worktop (12), said sheath being formed of a quasi-leaktight upper wall and of a porous lower wall made of a perforated flexible material, extending longitudinally along the axis (X) of the sheath and delimiting between them a sterile air supply duct, and the sheath having an end formed by a porous wall made of a perforated flexible material.

6. Installation according to Claim 5, **characterized in that** said end wall and the porous lower longitudinal wall of the sheath are made from a material of like porosity.

7. Installation according to one of Claims 5 or 6, **characterized in that** the perforated flexible material constituting the porous lower longitudinal wall and said end wall of the sheath is a synthetic fabric such as a polypropylene or polyester fabric.

8. Installation according to one of Claims 5 to 7, **characterized in that** each longitudinal edge of the quasi-leaktight upper longitudinal wall of said sheath is continued by a skirt (104, 105) which extends vertically toward the worktop (12) and which constitutes a means of diffusion of sterile air at high velocity relative to the porous lower longitudinal wall of the sheath which diffuses the sterile air at low velocity.

9. Installation according to any one of Claims 5 to 7, **characterized in that** it comprises a plurality of sheaths (101, 102, 103) made of a flexible material, juxtaposed so that their axes (X) are parallel and arranged in one and the same plane parallel to the worktop, said sheaths (101, 102, 103) covering the entire width of said worktop (12).

10. Installation according to Claim 9, **characterized in that** the external longitudinal edge of the quasi-leaktight upper wall of the sheath (101, 103) situated at each end of the juxtaposition of sheaths, is continued by a skirt (104, 105) which extends vertically toward the worktop (12) and which constitutes a means of diffusion of sterile air at high velocity relative to the porous lower walls of said sheaths which diffuse the sterile air at low velocity.

11. Installation according to one of Claims 8 or 10, **characterized in that** the two skirts (104, 105) are of the same length and extend up to the immediate proximity of the worktop.

12. Installation according to one of Claims 8 or 10, **characterized in that** the two skirts (104, 105) have different lengths and form a long skirt (104) whose length is approximately equal to the height allowed for between the axis of the sheath and the worktop and a short skirt (105) whose length is approximately equal to half the length of the long skirt.

13. Installation (200) according to any one of Claims 1 to 4, **characterized in that** it comprises at least one ventilation nozzle (201) arranged on a longitudinal edge of said worktop (12) and able to produce directed toward said products a sterile air stream in a horizontal general direction substantially parallel to said worktop, said ventilation nozzle (201) comprising at its outlet an air diffuser (202) made of a perforated material provided with upper and lower parts which produce an anti-inductive air flow whose velocity of diffusion exhibits a component normal to the worktop, said end (201a, 201b) of said ventilation nozzle being formed by a wall made of a perforated material.

14. Installation according to Claim 13, **characterized in that** said end wall (201a, 201b) of the ventilation nozzle and the upper part (202a) and lower part (202b) of the air diffuser (202) are made from perforated sheet of like porosity.

15. Installation according to one of Claims 13 or 14, **characterized in that** the ventilation nozzle comprises at the level of said porous end (201b), on its upper surface extending horizontally up to its outlet, a strip (201c) of perforated material forming a sterile air flow directed essentially vertically away from the worktop.

16. Assembly for the close protection of products arranged on a worktop such as a conveyor, which are sensitive to the contamination conveyed by the ambient environment, **characterized in that** it comprises an installation (100) according to Claim 11 and at an extremity of said device, at least one ventilation nozzle (201) arranged on a longitudinal edge of said worktop, able to produce directed toward said products a sterile air stream in a horizontal general direction substantially parallel to said worktop, said ventilation nozzle comprising at its outlet an air diffuser made of perforated material comprising upper and lower parts which produce an anti-inductive air flow whose velocity of diffusion exhibits a component normal to the worktop, said device furthermore comprising a vertical end skirt forming a junction with said ventilation nozzle, the end skirt extending in a plane perpendicular to the planes of the lateral skirts of said sheath, directed towards said worktop up to a determined distance therefrom so as to permit the passage of said products under said end skirt.

17. Assembly for the close protection of products arranged on a worktop such as a conveyor, which are sensitive to the contamination conveyed by the ambient environment, **characterized in that** it comprises an installation (100) according to claim 12 and at an extremity of said device, at least one ventilation nozzle (201) arranged on a longitudinal edge of said worktop, able to produce directed toward said products a sterile air stream in a horizontal general direction substantially parallel to said worktop, said ventilation nozzle comprising at its outlet an air diffuser made of perforated material comprising upper and lower parts which produce an anti-inductive air flow whose velocity of diffusion exhibits a component normal to the worktop, said device furthermore comprising a vertical end skirt forming a junction with said ventilation nozzle, the end skirt extending in a plane perpendicular to the planes of the lateral skirts of said sheath, directed towards said worktop up to a determined distance therefrom so as to permit the passage of said products under said end skirt.

18. Installation according to one of Claims 1 to 4, **characterized in that** it comprises a cubicle (300) positioned above the worktop (12), supplied with sterile air and having a porous lower wall (301) for diffusing sterile air in a vertical direction substantially perpendicular to the worktop (12), said porous wall being made of perforated sheet and exhibiting a profile such that it ensures central diffusion of sterile air at low velocity bordered on each side by a diffusion of sterile air at high velocity, said end of the cubicle being formed by a wall comprising at least one porous zone (302) made of a perforated material extending over the entire width of said cubicle and rising from the lower edge of said cubicle to a certain determined height.

19. Installation according to Claim 18, **characterized in that** said height is of the order of 25 mm.
